# EUROPÄISCHE PATENTSCHRIFT

(11) **EP 0 401 399 B1**
(45) Veröffentlichungstag und Bekanntmachung des Hinweises auf die Patenterteilung: **02.03.1994**
(21) Anmeldenummer: 89110196.6
(22) Anmeldetag: 06.06.1989
(51) Int. Cl.: F04C 29/00

(54) **Zwei- oder mehrstufige Hochvakuumpumpe**
Two-stage or multistage high-vacuum pump
Pompe à vide élevé à deux ou plusieurs étages

(43) Veröffentlichungstag der Anmeldung: 12.12.1990
(73) Patentinhaber: LEYBOLD AKTIENGESELLSCHAFT, 50968 Köln (DE)
(72) Erfinder: Fischer, Berthold, D-5042 Erfstadt (DE); Müller, Peter, D-5000 Köln 51 (DE); Vorberg, Dieter, D-5042 Erfstadt (DE); Berges, Hanns-Peter, Dr., D-5000 Köln (DE)
(74) Vertreter: Leineweber, Jürgen, Dipl.-Phys.

(56) Entgegenhaltungen:
- DE-A- 2 028 603
- DE-A- 2 854 741
- DE-A- 3 315 748
- DE-A- 3 706 583
- US-A- 2 779 533
- US-A- 4 063 855

## Beschreibung

Die Erfindung bezieht sich auf ein Verfahren für die Zufuhr von Öl in den Schöpfraum der Hochvakuumstufe einer zwei- oder mehrstufigen Hochvakuumpumpe, bei welchem eine ständige Ölzufuhr vorhanden ist, die für den Betrieb der Hochvakuumstufe im Enddruckbereich ausreicht, und bei welchem in Abhängigkeit von einem Differenzdruck zusätzliches Öl in den Schöpfraum eingelassen wird. Außerdem bezieht sich die Erfindung auf eine für die Durchführung dieses Verfahrens geeignete Vorrichtung.

Bei ölgeschmierten Vakuumpumpen ist es bekannt und üblich, zu Beginn eines jeden Kompressionsvorganges eine definierte Menge Öl in den Schöpfraum einzubringen. Das Öl hat mehrere Aufgaben: es dient der Schmierung der einander berührenden Bauteile. Außerdem soll es die Oberflächen der Innenteile benetzt halten, um Korrosionen zu vermeiden. Weiterhin ist der Ölstrom in der Lage, sowohl Verunreinigungen (mechanisch, chemisch) als auch Wärme zu transportieren, d.h. den Schöpfraum zu spülen bzw. die Pumpe zu kühlen. Schließlich besteht eine besondere Aufgabe des Öls darin, die Abdichtung zwischen der Ansaugseite und der Auslaßseite zu verbessern. Die für diese unterschiedlichen Aufgaben benötigten Ölmengen sind unterschiedlich. Die Wahl der in den Schöpfraum vor jedem Kompressionsvorgang einzubringenden Ölmenge beruht deshalb auf einem Kompromiß. Jede der Aufgaben soll das Öl möglichst gut erfüllen, und zwar bei unterschiedlichen Betriebsbedingungen. Es ist bereits bekannt, daß der Ölbedarf einer Vakuumpumpe unter verschiedenen Betriebsbedingungen unterschiedlich ist. Bei hohen Förderleistungen sind in der ersten Stufe größere Ölmengen erforderlich als bei geringen Förderleistungen.

Aus der DE-AS 11 79 666 ist eine einstufige Drehkolbenpumpe zur Vakuumerzeugung bekannt, die mit einer Steuereinrichtung ausgerüstet ist. Diese steuert eine zusätzliche Ölzufuhr. Sie arbeitet in Abhängigkeit vom Druck im Kompressionsraum des Schöpfraumes, der bei hoher Förderleistung oberhalb des Atmoshärendruckes liegt und bei geringer Förderleistung (Enddruckbetrieb) einen Unterdruck aufweist. Mit Hilfe eines unter der Wirkung dieser Verschiedenen Drücke stehenden Kolbens wird die Zusatzöl-Zufuhr derart gesteuert, daß bei hohem Druck im Kompressionsraum viel Zusatzöl in den Schöpfraum eingelassen wird. Eine derartige Steuerung der Ölzufuhr ist für die Kochvakuumstufe einer zwei- oder mehrstufigen Vakuumpumpe nicht einsetzbar, da sie ungenau arbeitet. Der Druck im Kompressionsraum moderner Vakuumpumpen hängt nicht nur von der Förderleistung ab; ein Druckaufbau kann auch bei geringeren Förderleistungen stattfinden, wenn z.B. nachgeordnete Ölfilter mit Schmutz belastet sind. In einem solchen Fall würde also auch im Enddruckbetrieb viel Öl in den Schöpfraum einströmen, was gerade nicht erwünscht ist.

Ein Verfahren der eingangs erwähnten Art ist aus der DE-A-20 28 603 bekannt. Bei diesem Verfahren wird der Ölzufuhr ein Differenzdruck zugrundegelegt, der zwischen dem Zwischenvakuum (Druck im Verbindungskanal zwischen den beiden Stufen einer zweistufigen Pumpe) und dem Druck im Ölkasten (Ölbehälter 58) dieser Pumpe besteht. Der Druck im Ölkasten einer Vakuumpumpe kann jedoch erheblich schwanken. Bei der Verwendung von Auspuffiltern kann er z.B. je nach Verschmutzungsgrad zwischen 1 und 1,5 bar liegen. Damit hängt der Differenzdruck, der der betriebsabhängigen Betätigung des Ölzufuhrventiles dienen soll, von Umständen ab, die - zumindest in Bezug auf die Menge der von der Pumpe geförderten Gasmengen - betriebsunabhängig sind. Da die möglichen Druckschwankungen im Ölkasten relativ hoch sind, schwankt auch der Schaltpunkt des Ölzufuhrventiles beträchtlich, so daß eine exakte betriebsabhängige Steuerung der Ölzufuhr nicht möglich ist.

Der vorliegenden Erfindung liegt die Aufgabe zugrunde, ein Verfahren und eine Vorrichtung der eingangs genannten Art zu schaffen, mit deren Hilfe eine exakte betriebsabhängige Steuerung der Ölversorgung der Hochvakuumstufe einer zwei- oder mehrstufen Vakuumpumpe möglich ist.

Erfindungsgemäß wird diese Aufgabe bei einem Verfahren der eingangs genannten Art dadurch gelöst, daß zusätzliches Öl in den Schöpfraum eingelassen wird, wenn die Differenz der Drücke im Ansaugbereich und im Auslaßbereich der Hochvakuumstufe einen bestimmten Wert überschreitet. Bei dieser Lösung haben Druckschwankungen im Ölkasten keinen Einfluß mehr auf die Steuerung der Ölversorgung. Überschreitet die Druckdifferenz zwischen Ansaugbereich und Auslaßbereich der Hochvakuumstufe einen bestimmten für die jeweilige Pumpe charakteristischen Wert, dann setzt eine zusätzliche Ölzufuhr ein, die zur verbesserten Schmierung, Kühlung, Spülung und Abdichtung der Hochvakuumstufe führt und damit verbesserte Pumpeigenschaften bewirkt. Dadurch, daß die den Differenzdruck bestimmenden Drücke nicht mehr von anderen Umständen verursachten Schwankungen unterliegen, können bereits bei sehr kleinen Druckdifferenzen (z.B. bei 10 bis 30 mbar) exakte Schaltpunkte des Ölzufuhrventiles eingestellt werden.

Für die Durchführung dieses Betriebsverfahrens ist die Verwendung eines Ventiles zweckmäßig, dem Steuermittel zugeordnet sind, die in Abhängigkeit vom Betriebszustand der Hochvakuumstufe arbeiten. Diese Mittel können elektrisch ausgebildet sein und Sensoren sowie eine elektronische Steuerung umfassen. Bei einer besonders einfachen mechanischen Lösung ist ein Ventil vorgesehen, das mit einer Membran als Steuerelement ausgerüstet ist. Die Räume auf den beiden Seiten der Membran sind mit dem Ansaugbereich bzw. Auslaßbereich der Hochvakuumstufe verbunden. Die Membran kann beispielsweise mit einem Stößel verbunden sein, der einen Ventilmechanismus betätigt. Ventile dieser Art sind kostengünstig.

Störende, durch Reibung verursachte Kraftanteile sind klein, so daß insgesamt die saugdruckunabhängigen Krafteinflüsse minimal sind. Eine exakte saugdruckabhängige Steuerung mit sensibler Schaltgrenze ist deshalb möglich. Mit Hilfe der Eigenschaften der Membran (Größe, Flexibilität usw.) lassen sich definierte Steuergrenzen einstellen.

Ein besonderer Vorteil der Erfindung liegt noch darin, daß wegen der besonderen saugdruckabhängigen Steuerung die Anpassung der Ölzufuhr an die verschiedenen Betriebszustände besonders empfindlich ist. Es ist deshalb ohne Gefahr für die Pumpe möglich, auch in die Hochvakuumstufe Gasballast einzulassen, wenn die Gefahr von Kondensationen des geförderten Gases in der Hochvakuumstufe besteht. Die empfindliche Steuereinrichtung "erkennt" sofort einen derartigen Betrieb und bewirkt eine erhöhte Ölzufuhr, die für den Gasballastbetrieb erforderlich ist.

Weitere Vorteile und Einzelheiten der Erfindung sollen anhand der Figuren 1 und 2 erläutert werden. Es zeigen
- Figur 1 ein Schema für eine zweistufige Vakuumpumpe mit der erfindungsgemäßen Steuerung und
- Figur 2 ein Beispiel für ein Steuerventil.

Beim Schema einer zweistufigen Vakuumpumpe 1 nach Figur 1 sind die Hochvakuumstufe mit 2 und die Vorvakuumstufe mit 3 bezeichnet. An den Einlaß 4 der Hochvakuumstufe 2 ist während des Betriebs ein zu evakuierender Rezipient angeschlossen. Der Auslaß 5 der Hochvakuumstufe 2 ist über eine Leitung 6 mit dem Einlaß 7 der Vorvakuumstufe 3 verbunden. Der Auslaß der Vorvakuumstufe 3 ist mit 8 bezeichnet.

Zur Versorgung der Stufen 2, 3 mit Öl ist eine Ölpumpe 11 vorgesehen, die Öl vom Ölsumpf 12 über die Leitungsabschnitte 13 bis 16 zu den Pumpstufen 2 und 3 fördert. Die der Vorvakuumstufe 3 zugeführte Ölmenge ist konstant und bestimmt durch die in der Leitung 14 eingeschaltete Engstelle 17. In die Leitung 15, 16 ist ein Ventil 18 eingeschaltet, das in Abhängigkeit von der allgemein als Block dargestellten Steuereinrichtung 19 arbeitet.

Der Steuereinrichtung 19 sind Drucksensoren 21, 22 zugeordnet, die den Ansaugdruck (Sensor 21) und den Druck im Auslaßbereich der Hochvakuumstufe (Zwischenvakuum) registrieren und in Form von elektrischen Signalen der Steuereinrichtung 19 über die Leitungen 23, 24 zuführen. Die Differenz dieser beiden Druckwerte wird in der Steuereinrichtung 19 gebildet und mit einem Sollwert verglichen. Bei einer zweistufigen Vakuumpumpe mit einem Stufungsverhältnis von 4 : 1 liegt dieser Sollwert beispielsweise zwischen 10 und 30 mbar. Liegt die gemessene Druckdifferenz über diesem Wert, ist es erforderlich, die Hochvakuumstufe mit Zusatzöl zu versorgen. Dazu wird über die Steuerleitung 25 das Ventil 18 geöffnet. Sobald die gemessene Druckdifferenz den Sollwert unterschreitet, schließt das Ventil 18, so daß die Hochvakuumstufe 2 lediglich mit einer Sparschmierung betrieben wird. Für diesen Betriebszustand kann beispielsweise die Ölmenge ausreichend sein, die über die Lagerungen der Rotorwelle in den Schöpfraum der Hochvakuumstufe 2 gelangt.

Beim Ausführungsbeispiel nach Figur 1 sind noch Ventile 26, 27 vorgesehen, die dem Einlaß von Gasballast in die Vorvakuumstufe 3 bzw. Hochvakuumstufe 2 dienen. Der Einlaß von Gasballast in die Hochvakuumstufe 2 kann automatisiert werden, und zwar ebenfalls in Abhängigkeit von der Differenz der Drücke im Ansaugbereich und im Auslaßbereich der Hochvakuumstufe 2. Dazu ist das Ventil 27 über die Steuerleitung 28 mit der Steuereinrichtung 19 verbunden. Diese Lösung ist sinnvoll, wenn beispielsweise der Wert für den Differenzdruck, bei dem das Gasballastventil 27 öffnen soll, anwendungsspezifisch festgelegt werden kann. Unabhängig davon, ob die Öffnung des Ventils 27 in dieser Weise automatisch oder auch von Hand erfolgt, wird sich die Versorgung der Hochvakuumstufe 2 mit Zusatzöl über das Ventil 18 automatisch an die Betriebsbedingungen anpassen.

Figur 2 zeigt ein Ausführungsbeispiel für eine mechanische Steuerung entsprechend dem Vorschlag nach der Erfindung. Das Ventil 18 für die Zufuhr des Zusatzöles und auch das Ventil 27 für die Gasballastzufuhr in die Hochvakuumstufe 2 können in dieser Weise ausgebildet sein. Ein Steuerungsprinzip, wie es anhand der Figur 1 (Steuereinrichtung 19, Sensoren 21, 22) erläutert wurde, ist mit dem in Figur 2 dargestellten Ventil 18, 27 mechanisch verwirklicht.

Das in Figur 2 dargestellte Ventil umfaßt ein Ventilgehäuse 31, das aus den drei Teilen 32, 33 und 34 besteht. Zwischen den Gehäuseteilen 33 und 34 ist eine Membran 35 eingespannt. Die Membran 35 trennt die Räume 36 und 37 voneinander, welche in den Gehäuseteilen 33 bzw. 34 ausgebildet sind. Die zum Raum 36 führende Bohrung 38 ist mit dem Ansaugbereich 4 der Hochvakuumpumpenstufe 2 (vgl. Figur 1) verbunden. Die Bohrung 39, die mit dem Auslaßbereich der Hochvakuumstufe 2, also mit der Zwischenvakuum aufweisenden Leitung 6 (Figur 1) verbunden ist, mündet in den Innenraum 37.

Im Gehäuseteil 32 befindet sich eine Kammer 41, an die die Leitung 15 (Figur 1) angeschlossen ist. Über die Leitung 15 wird der Kammer 41 Öl von der Ölpumpe 11 zugeführt, und zwar mit einem Druck, der bei modernen Vakuumpumpen etwa 1,5 bis 1,8 bar beträgt. In die Kammer 41 mündet ein das Gehäuseteil 33 durchsetzender Kanal 42, an den die Leitung 16 angeschlossen ist. Diese führt zur Hochvakuumstufe 2.

Der Mündung 43 des Kanals 42 in die Kammer 41 ist ein Verschlußstück 44 zugeordnet, das von der Druckfeder 45 in seiner Position gehalten wird. Die Mündung 43 und das Verschlußstück 44 bilden das eigentliche Verschlußorgan des Ventiles 18, 27. Der Druck der Feder 45 ist im Vergleich zum Druck, verursacht durch das in der Kammer 41 befindliche Öl, klein. Anstelle des federbelasteten Verschlußstückes 44 kann auch eine Metallzunge vorgesehen sein, die in ihrer Ruhestellung die Mündung 43 verschlossen hält. Im übrigen kann das Ventil 18, 27 auch als Kolbenventil ausgebildet sein, wie es aus der DE-AS 117 966 an sich vorbekannt ist.

Die Membran 35 ist mit einem Stößel 46 ausgerüstet. Mit einem Abschnitt 47 ist dieser Stößel dicht im Gehäuseteil 33 geführt, so daß Raum 36 und Kanal 42 ausreichend dicht voneinander getrennt sind. Der Stößelabschnitt 48 durchsetzt einen Teil des Kanals 42 und liegt dem Verschlußstück 44 an.

Sind die Drücke in den Räumen 36, 37 etwa gleich oder nur geringfügig unterschiedlich, dann nimmt die Membrane 35 die in der Figur 2 dargestellte Stellung ein, d. h. daß das Verschlußstück 44 die Mündung 43 geschlossen hält. Übersteigt der Druck im Raum 37 den Druck im Raum 36 um einen bestimmten, von den physikalischen Eigenschaften der Membran 35 abhängigen Wert, dann ergibt sich eine Bewegung des Stößels 46 in Richtung der Kammer 41 und damit ein Abheben des Verschlußstückes 44 von der Mündung 43. Öl aus der Kammer 41 tritt dann durch den Kanal 42 und die Leitung 16 hindurch und gelangt als Zusatzölversorgung in die Hochvakuumstufe 2.

Zum Schutz der Membran 35 gegen zu hohe Drücke weist der Raum 36 oberhalb des größten Teiles der Membran 35 nur eine geringe, einer noch zulässigen Ausformung der Membran 35 angepaßte Höhe auf. Im Falle eines überhöhten Druckes im Raum 37 legt sich die Membran 35 oder ein mit 49 bezeichneter Membranträger an die Innenwand des Raumes 36 an.

## Patentansprüche

1. Verfahren für die Zufuhr von Öl in den Schöpfraum der Hochvakuumstufe (2) einer zwei- oder mehrstufigen Hochvakuumpumpe (1), bei welchem eine ständige Ölzufuhr vorhanden ist, die für den Betrieb der Hochvakuumstufe (2) im Enddruckbereich ausreicht, und bei welchem in Abhängigkeit von einem Differenzdruck zusätzliches Öl in den Schöpfraum eingelassen wird, dadurch gekennzeichnet, daß zusätzliches Öl eingelassen wird, wenn die Differenz der Drücke im Ansaugbereich (4) und im Auslaßbereich (6) der Hochvakuumstufe (2) einen bestimmten Wert überschreitet.

2. Verfahren nach Anspruch 1, dadurch gekennzeichnet, daß der bestimmte Wert des Differenzdruckes, bei dem die Zufuhr von Zusatzöl einsetzt, bei ca. 10 bis 30 mbar liegt.

3. Verfahren nach anspruch 1 oder 2, dadurch gekennzeichnet, daß der Hochvakuumstufe (2) bei Betriebszuständen, bei denen die Gefahr von Kondensationen besteht, Gasballast zugeführt wird.

4. Verfahren nach Anspruch 3, dadurch gekennzeichnet, daß Gasballast zugeführt wird, wenn die Differenz der Drücke im Ansaugbereich (4) und im Auslaßbereich (6) der Hochvakuumstufe (2) einen bestimmten Wert überschreitet.

5. Zwei- oder mehrstufige Hochvakuumpumpe, geeignet für die Durchführung des Verfahrens nach einem der Ansprüche 1 bis 4, mit einer Ölversorgung für den Schöpfraum der Hochvakuumstufe (2), bei der eine ständige Ölzufuhr vorhanden ist, die für den Betrieb der Hochvakuumstufe (2) im Enddruckbereich ausreicht, und bei der in Abhängigkeit von einem Differenzdruck zusätzliches Öl in den Schöpfraum eingelassen wird, dadurch gekennzeichnet, daß sie ein Ventil (18, 27) umfaßt, dem Mittel zu seiner Steuerung zugeordnet sind, die in Abhängigkeit vom Betriebszustand der Hochvakuumstufe (2) wirksam sind, und zwar derart, daß zusätzliches Öl eingelassen wird, wenn die Differenz der Drücke im Ansaugbereich (4) und im Auslaßbereich (6) der Hochvakuumstufe (2) einen bestimmten Wert überschreitet.

6. Pumpe nach Anspruch 5, dadurch gekennzeichnet, daß die Steuermittel Sensoren (21, 22) und eine elektronische Steuerung (19) umfassen.

7. Pumpe nach Anspruch 5, dadurch gekennzeichnet, daß die Steuermittel Bestandteil des Ventiles (18, 27) sind, welches mit einer Membran (35) als Steuerelement ausgerüstet ist.

8. Pumpe nach Anspruch 7, dadurch gekennzeichnet, daß das Ventil (18, 27) ein Gehäuse (31) aufweist, das über Anschlußleitungen mit dem Ansaugbereich (4) und dem Auslaßbereich (6) der Hochvakuumstufe (2) derart verbunden ist, daß diese Anschlußleitungen in durch die Membran (35) getrennten Räumen (36, 37) münden.

9. Pumpe nach Anspruch 8, dadurch gekennzeichnet, daß das Ventilgehäuse (31) über Anschlußleitungen (15, 16) mit einer Ölpumpe (11) und mit dem Schöpfraum der Hochvakuumstufe (2) verbunden ist und daß das Verschlußorgan (43, 44) des Ventiles (18, 27) diese Anschlußleitungen voneinander trennt.

10. Pumpe nach Anspruch 8 und 9, dadurch gekennzeichnet, daß die Membran (35) mit einem Stößel 46) zur Betätigung des Verschlußorganes (43, 44) ausgerüstet ist.

## Claims

1. Method of supplying oil into the suction chamber of the high vacuum stage (2) of a two-stage or multistage high vacuum pump (1), whereby there is a constant oil supply which is sufficient for operation of the high vacuum stage (2) in the ultimate pressure range, and whereby additional oil is admitted as a function of a differential pressure into the suction chamber, characterized in that additional oil is admitted when the difference of the pressures in the intake region (4) and in the outlet region (6) of the high vacuum stage (2) exceeds a specific value.

2. Method according to claim 1, characterized in that the specific value of the differential pressure at which the supply of additional oil sets in lies in the region of 10 to 30 mbar.

3. Method according to claim 1 or 2, characterized in that gas ballast is supplied to the high vacuum stage (2) under operating conditions which involve a risk of condensation.

4. Method according to claim 3, characterized in that gas ballast is supplied when the difference of the pressures in the intake region (4) and in the outlet region (6) of the high vacuum stage (2) exceeds a specific value.

5. Two-stage or multistage high vacuum pump suitable for effecting the method according to one of claims 1 to 4, having an oil supply for the suction chamber of the high vacuum stage (2), wherein there is a constant oil supply which is sufficient for operation of the high vacuum stage (2) in the ultimate pressure range, and wherein additional oil is admitted as a function of a differential pressure into the suction chamber, characterized in that said pump comprises a valve (18, 27), with which are associated means for control of the valve which are effective in dependence upon the operating state of the high vacuum stage (2) and are effective in such a way that additional oil is admitted when the difference of the pressures in the intake region (4) and in the outlet region (6) of the high vacuum stage (2) exceeds a specific value.

6. Pump according to claim 5, characterized in that the control means comprise sensors (21, 22) and an electronic control device (19).

7. Pump according to claim 5, characterized in that the control means form part of the valve (18, 27) which is fitted with a diaphragm (35) as a control element.

8. Pump according to claim 7, characterized in that the valve (18, 27) has a housing (31) which is connected via connection lines to the intake region (4) and the outlet region (6) of the high vacuum stage (2) in such a way that said connection lines open out into chambers (36, 37) which are separated by the diaphragm (35).

9. Pump according to claim 8, characterized in that the valve housing (31) is connected via connection lines (15, 16) to an oil pump (11) and to the suction chamber of the high vacuum stage (2) and that the closure element (43, 44) of the valve (18, 27) separates said connection lines from one another.

10. Pump according to claim 8 and 9, characterized in that the diaphragm (35) is fitted with a plunger (46) for actuation of the closure element (43, 44).

## Revendications

1. Procédé pour l'amenée d'huile dans l'étage de bon vide (2) d'une pompe à vide élevé à deux ou plus de deux étages (1), dans lequel il est prévu une amenée d'huile constante qui suffit pour le fonctionnement de la pompe à vide élevé (2) dans la région de pression finale, et dans lequel, une quantité additionnelle d'huile est admise dans la chambre d'épuisement en fonction d'une pression différentielle, caractérisé en ce qu'une quantité d'huile additionnelle est admise lorsque la différence des pressions régnant dans la région d'aspiration (4) et dans la région de sortie (6) de l'étage de vide élevé (2) devient supérieure à une certaine valeur.

2. Procédé selon la revendication 1, caractérisé en ce que ladite certaine valeur de la pression différentielle à laquelle se déclenche l'amenée d'huile additionnelle est d'environ 10 à 30 mbar.

3. Procédé selon la revendication 1 ou 2, caractérisé en ce que un ballast de gaz est amené à l'étage de vide élevé (2) dans les conditions de fonctionnement dans lesquelles il existe un risque de condensation.

4. Procédé selon la revendication 3, caractérisé en ce que le ballast de gaz est amené lorsque la différence des pressions dans la région d'aspiration (4) et dans la région de sortie (6) de l'étage à vide élevé (2) devient supérieure à une certaine valeur.

5. Pompe à vide élevé à deux ou plus de deux étages, appropriée pour la mise en oeuvre du procédé selon une des revendications 1 a 4, possédant une alimentation en huile pour la chambre d'épuisement de l'étage à vide élevé (2), dans laquelle il est prévu une amenée d'huile constante qui suffit pour le fonctionnement de l'étage de vide élevé (2) dans la région de pression finale, et dans lequel une quantité d'huile supplémentaire est admise dans l'espace d'épuisement en fonction d'une pression différentielle, caractérisée en ce qu'elle comprend une soupape (18, 27) à laquelle sont associés des moyens de commande qui entrent en action en fonction de l'état de fonctionnement de l'étage de vide élevé (2), et ceci de telle manière qu'une quantité d'huile additionnelle soit admise lorsque la différence des pressions dans la région d'aspiration (4) et dans la région de sortie (6) de l'étage de vide élevé (2) devient supérieure à une certaine valeur.

6. Pompe selon la revendication 5, caractérisée en ce que les moyens de commande comprennent des capteurs (21, 22) et une commande électronique (19).

7. Pompe selon la revendication 5, caractérisée en ce que les moyens de commande sont une partie constitutive de la soupape (18, 27) qui est équipée d'une membrane (35) en tant qu'élément de commande.

8. Pompe selon la revendication 5, caractérisé en ce que la soupape (18, 27) comprend un corps (31) qui est relié à la région d'aspiration (4) et à la région de sortie (6) de l'étage de vide élevé (2) de telle manière que ces conduites de raccordement débouchent dans les chambres (36, 37) séparées par la membrane (35).

9. Pompe selon la revendication 8, caractérisée en ce que le corps (31) de la soupape est raccordé à une pompe à huile (11) et à la chambre d'épuisement de l'étage de vide élevé (2) par des conduites de raccordement (15, 16) et en ce que l'organe obturateur (43, 44) de la soupape (18, 27) sépare ces conduites de raccordement l'une de l'autre.

10. Pompe selon la revendication 8 ou 9, caractérisée en ce que la membrane (35) est équipée d'un pous-soir (46) servant à l'actionnement de l'organe obturateur (43, 44).
